# EUROPÄISCHE PATENTANMELDUNG

(11) **EP 4 765 067 A2**
(43) Veröffentlichungstag der Anmeldung: **24.06.2026**
(21) Anmeldenummer: 25218623.4
(22) Anmeldetag: 26.11.2025
(51) Int. Cl.: G08G 1/04, G08G 1/054, G08G 1/16

(54) **SYSTEM UND VERFAHREN ZUR VERKEHRSÜBERWACHUNG**

(30) Priorität: 18.12.2024 DE 102024138566
(71) Anmelder: IGI Ingenieurgesellschaft für Interfaces mbH, 57223 Kreuztal (DE)
(72) Erfinder: Grimm, Albrecht, 57271 Hilchenbach (DE); Denker, David, 57648 Unnau (DE)
(74) Vertreter: advotec.

(57) **Zusammenfassung**

Die Erfindung betrifft ein System (47) und ein Verfahren zur Verkehrs-überwachung, wobei das System eine Sensorvorrichtung (48) umfasst, wobei die Sensorvorrichtung zumindest einen, vorzugsweise dreidimensionalen, Laserscanner umfasst, wobei mittels des Laserscanners zumindest ein Scan durchführbar ist, bei dem eine zumindest einen sich von einer Front (43) eines fahrenden ersten Fahrzeugs (39) bis zu einem Heck (44) eines dem ersten Fahrzeug vorausfahrenden zweiten Fahrzeugs (40) erstreckenden Bereich beinhaltende Umgebung (49) des Laserscanners scannbar und die Umgebung beschreibende Scandaten, vorzugsweise eine die Umgebung beschreibende Punktwolke, erzeugbar sind, anhand der ein Abstand (50) des ersten Fahrzeugs zu dem zweiten Fahrzeug ermittelbar ist.

## Beschreibung

Die Erfindung betrifft ein System und ein Verfahren zur Verkehrsüberwachung.

Im Rahmen der Verkehrsüberwachung werden von der Polizei und anderen Behörden Abstandsmessungen und/oder Geschwindigkeitsmessungen am fließenden Verkehr durchgeführt. In der Straßenverkehrs-Ordnung der Bundesrepublik Deutschland ist im Straßenverkehr insbesondere eine Einhaltung eines ausreichenden Abstands zu einem vorausfahrenden Fahrzeug vorgeschrieben. Dabei muss der Abstand zu einem vorausfahrenden Fahrzeug in der Regel so groß sein, dass auch dann hinter diesem gehalten werden kann, wenn es plötzlich gebremst wird. Als Faustformel für Personenkraftwagen gilt, dass der Abstand innerorts mindestens so groß sein sollte, wie die innerhalb von einer Sekunde zurückgelegte Strecke bzw. drei Personenkraftwagen-Längen, und, dass der Abstand außerorts mindestens so groß sein sollte, wie die innerhalb von zwei Sekunden zurückgelegte Strecke bzw. sich mindestens auf den halben Tachowert belaufen sollte. Für Lastkraftwagen mit einer zulässigen Gesamtmasse über 3,5 t und Kraftomnibusse gilt auf Autobahnen, wenn deren Geschwindigkeit mehr als 50 km/h beträgt, ein einzuhaltender Mindestabstand von 50 m. In anderen Ländern gelten vergleichbare Verkehrsregeln.

Damit ein Abstandsverstoß, das heißt eine Unterschreitung des vorgeschriebenen Mindestabstands, geahndet werden kann, muss eine zumindest eine Abstandsmessung beinhaltende Verkehrsüberwachung durchgeführt werden, wozu aus der Praxis unterschiedliche Verfahren bekannt sind.

Ein erstes Verfahren ist eine Abstandsmessung mittels stationärer Videoüberwachung. Dabei ist zumindest eine Videokamera auf einer Brücke installiert, die den fließenden Verkehr aufzeichnet. Ein Computer errechnet dann aus einem aufgezeichneten Verkehrsraster einen möglichen Abstandsverstoß. Zur Erstellung des Verkehrsrasters werden auf einer Fahrbahn Markierungen angebracht, die als fixe Messpunkte dienen. Damit kann mittels des Computers berechnet werden, ob ein Fahrer eines Fahrzeugs einen Abstandsverstoß begangen hat. Wird ein Fahrzeug erkannt, das den Mindestabstand unterschreitet, wird manuell ein Blitzer ausgelöst, der unter der Brücke installiert ist, um ein Bild von dem Fahrzeug, aus welchem ein Fahrer des Fahrzeugs und ein Kraftfahrzeug-Kennzeichen des Fahrzeugs ersichtlich sind, zu machen. Da dieses Verfahren nicht automatisiert erfolgt, ist es fehleranfällig und ungenau. Außerdem ist es aufwändig durchzuführen, da Kamera und Blitzer zu installieren sowie Markierungen anzubringen sind. Weiter kann nur eine stationäre, das heißt an einen festen Standort gebundene, Abstandsmessung erfolgen.

Ein zweites Verfahren ist eine Abstandsmessung mittels mobiler Videoüberwachung. Dabei ist eine Videokamera in einem als ein Polizeifahrzeug ausgebildeten Überwachungsfahrzeug installiert. Dabei werden durch einen Sensor Fahrzeuge und gewisse Fixpunkte aufgezeichnet, aus denen sich dann erst nachträglich mittels eines Computers ein Abstandsverstoß berechnen lässt, was einen erhöhten Aufwand bedeutet. Bei der mobilen Abstandsmessung ist weiter besonders darauf zu achten, dass der Winkel zwischen Sensor und Fahrzeug unverändert bleibt. Da dies in der Praxis regelmäßig nur unzureichend gelingt, liefert dieses Verfahren häufig nur ungenaue Messergebnisse.

Ein drittes Verfahren ist eine optische Abstandsmessung ohne technische Messgeräte. Dabei wird ein Abstand zwischen zwei Fahrzeugen per Augenmaß geschätzt. Dieses Verfahren ist daher sehr ungenau.

Der vorliegenden Erfindung liegt daher die Aufgabe zugrunde, ein System und ein Verfahren zur Verkehrsüberwachung vorzuschlagen, welches eine zumindest eine mobile oder stationäre, einfache und präzise Abstandsmessung beinhaltende Verkehrsüberwachung ermöglicht.

Diese Aufgabe wird durch ein System mit den Merkmalen des Anspruchs 1 und ein Verfahren mit den Merkmalen des Anspruchs 9 gelöst.

Das erfindungsgemäße System zur Verkehrsüberwachung umfasst eine Sensorvorrichtung, wobei die Sensorvorrichtung zumindest einen, vorzugsweise dreidimensionalen, Laserscanner umfasst, wobei mittels des Laserscanners zumindest ein Scan durchführbar ist, bei dem eine zumindest einen sich von einer Front eines fahrenden ersten Fahrzeugs bis zu einem Heck eines dem ersten Fahrzeug vorausfahrenden zweiten Fahrzeugs erstreckenden Bereich beinhaltende Umgebung des Laserscanners scannbar und die Umgebung beschreibende Scandaten, vorzugsweise eine die Umgebung beschreibende Punktwolke, erzeugbar sind, anhand der ein Abstand des ersten Fahrzeugs zu dem zweiten Fahrzeug ermittelbar ist.

Das System dient zur zumindest eine Abstandsmessung beinhaltenden Verkehrsüberwachung. Bei der Abstandsmessung wird ein Abstand eines fahrenden ersten Fahrzeugs zu einem dem ersten Fahrzeug vorausfahrenden zweiten Fahrzeug gemessen. Die Abstandsmessung erfolgt zwecks Feststellung eines Abstandsverstoßes durch das erste Fahrzeug. Dabei wird unter einem Abstandsverstoß durch das erste Fahrzeug verstanden, dass der Abstand des ersten Fahrzeugs zu dem vorausfahrenden zweiten Fahrzeug einen auf einem Straßenabschnitt, auf dem das erste Fahrzeug und das zweite Fahrzeug fahren, durch Verkehrsregeln vorgeschriebenen einzuhaltenden Mindestabstand unterschreitet. Das erste Fahrzeug und/oder das zweite Fahrzeug kann ein Kraftfahrzeug, insbesondere ein Personenkraftwagen, Lastkraftwagen oder Kraftomnibus, sein. Das System kann zur mobilen Anordnung oder zur stationären Anordnung ausgebildet sein. Wenn das System zur mobilen Anordnung ausgebildet ist, kann das System Bestandteil einer mobilen Überwachungsanordnung, insbesondere Überwachungsfahrzeug, sein. Insbesondere kann das System an einem Überwachungsfahrzeug anordbar sein, so dass dadurch mobil, das heißt unabhängig von einem festen Standort, eine Abstandsmessung durchgeführt werden kann. Das Überwachungsfahrzeug kann ein Kraftfahrzeug sein. Das Kraftfahrzeug kann als ein Polizeifahrzeug ausgebildet sein. Das Polizeifahrzeug kann wiederum als ein Einsatzfahrzeug oder Zivilfahrzeug ausgebildet sein. Das Überwachungsfahrzeug kann auch ein Anhänger sein. Alternativ kann das Überwachungsfahrzeug ein Luftfahrzeug sein. Das Luftfahrzeug kann als ein Flugzeug, ein Hubschrauber, ein Ballon, ein Luftschiff oder eine Drohne ausgebildet sein. Das Luftfahrzeug kann auch als ein Modellluftfahrzeug ausgebildet sein. Die mobile Überwachungsanordnung kann auch mit einem Stativ ausgebildet sein, auf welchem zumindest ein Teil des Systems, insbesondere der Laserscanner, angeordnet werden kann. Das Stativ kann an einem Straßenrand oder auf einer Brücke aufgestellt werden. Wenn das System zur stationären Anordnung ausgebildet ist, kann das System Bestandteil einer zur ortsfesten Installation vorgesehenen Überwachungsanordnung sein. Die zur ortsfesten Installation vorgesehene Überwachungsanordnung kann mit einer, insbesondere an einem Straßenrand, ortsfest installierbaren Säule ausgebildet sein. Das System umfasst eine Sensorvorrichtung, wobei die Sensorvorrichtung zumindest einen, vorzugsweise dreidimensionalen, vorzugsweise abbildenden, Laserscanner umfasst, wobei mittels des Laserscanners zumindest ein Scan durchführbar ist, bei dem eine zumindest einen sich von einer Front des ersten Fahrzeugs bis zu einem Heck des zweiten Fahrzeugs erstreckenden Bereich beinhaltende Umgebung des Laserscanners bzw. Überwachungsfahrzeugs scannbar und die Umgebung beschreibende Scandaten, vorzugsweise eine die Umgebung beschreibende Punktwolke, erzeugbar sind. Mit anderen Worten erfolgt bei dem Scan ein Scannen bzw. Scanning zumindest einer zumindest die Front des ersten Fahrzeugs und das Heck des zweiten Fahrzeugs beinhaltenden Umgebung des Laserscanners bzw. Überwachungsfahrzeugs und damit zumindest der Front des ersten Fahrzeugs, einer sich zwischen der Front des ersten Fahrzeugs und dem Heck des zweiten Fahrzeugs erstreckenden Lücke und des Hecks des zweiten Fahrzeugs, und eine dem Scannen bzw. Scanning entsprechende Erzeugung von Scandaten, vorzugsweise einer Punktwolke, welche zumindest die Front des ersten Fahrzeugs, die sich zwischen der Front des ersten Fahrzeugs und dem Heck des zweiten Fahrzeugs erstreckende Lücke und das Heck des zweiten Fahrzeugs beschreiben bzw. abbilden. Der sich von der Front des ersten Fahrzeugs bis zu dem Heck des zweiten Fahrzeugs erstreckende Bereich kann zumindest einen ersten Punkt der Front des ersten Fahrzeugs, vorzugsweise die Front des ersten Fahrzeugs, und zumindest einen dem ersten Punkt gegenüberliegenden zweiten Punkt des Hecks des zweiten Fahrzeugs, vorzugsweise das Heck des zweiten Fahrzeugs, und zumindest eine den ersten Punkt mit dem zweiten Punkt verbindende Verbindungslinie, vorzugsweise die sich zwischen der Front des ersten Fahrzeugs und dem Heck des zweiten Fahrzeugs erstreckende Lücke, einschließen. Der Scan kann ein 180°-Scan sein. Der Scan kann auch ein 360°-Scan sein, so dass die Umgebung rund um den Laserscanner bzw. das Überwachungsahrzeug, das heißt allseitig, vollständig gescannt und durch die Scandaten beschrieben werden kann. Bevorzugt kann der Laserscanner also einen horizontalen Öffnungswinkel von zumindest 180°, besonders bevorzugt von 360°, aufweisen. Bei dem Scannen kann zumindest ein mittels des Laserscanners bzw. rotierenden Lasers bzw. rotierenden Lidarsensors aussendbarer, vorzugsweise rotierender, vorzugsweise infraroter, Laserstrahl, welcher insbesondere als ein Fächerstrahl ausgebildet sein kann, die zumindest den sich von der Front des ersten Fahrzeugs bis zu dem Heck des zweiten Fahrzeugs erstreckenden Bereich beinhaltende Umgebung des Laserscanners bzw. Überwachungsfahrzeugs abtasten bzw. überstreichen. Der, insbesondere fächerförmige, Laserstrahl kann einen vertikalen Öffnungswinkel, beispielsweise zwischen 10° und 30°, bevorzugt zwischen 15° und 20°, besonders bevorzugt zwischen 16° und 17°, aufweisen. In der Umgebung befindliche Objekte, insbesondere die Front des ersten Fahrzeugs und das Heck des zweiten Fahrzeugs, können den Laserstrahl von Abtastpunkten der Objekte, insbesondere die Front des ersten Fahrzeugs und das Heck des zweiten Fahrzeugs, zurück zu dem Laserscanner reflektieren. Eine Oberflächengeometrie der Objekte, insbesondere die Front des ersten Fahrzeugs und das Heck des zweiten Fahrzeugs, kann mittels des Laserscanners, insbesondere durch ein Impulslaufzeitverfahren, Phasendifferenzverfahren oder Triangulationsverfahren, erfasst werden. Dabei kann eine diskrete Menge von mit den Abtastpunkten korrespondierenden Punkten, die Punktwolke, entstehen, welche ein Abbild der Umgebung sein kann. Anhand der Punktwolke ist der Abstand des ersten Fahrzeugs zu dem zweiten Fahrzeug präzise ermittelbar. In der dreidimensionalen Punktwolke enthaltene Punkte können durch dreidimensionale Koordinaten beschrieben werden. Die Koordinaten der Punkte können aus Winkeln und einer Entfernung in Bezug zu einem Ursprung, der durch einen Ort des Laserscanners gegeben sein kann, ermittelt werden. Die Front des ersten Fahrzeugs und das Heck des zweiten Fahrzeugs können durch Punkte der Punktwolke beschrieben werden. Der Abstand des ersten Fahrzeugs zu dem zweiten Fahrzeug kann dann beispielsweise als ein Abstand eines die Front des ersten Fahrzeugs mitbeschreibenden ersten Punktes der Punktwolke zu einem dem ersten Punkt gegenüberliegenden das Heck des zweiten Fahrzeugs mitbeschreibenden zweiten Punktes der Punktwolke ermittelbar sein. Weiter ist es möglich aus der Punktwolke ein dreidimensionales Modell zu erzeugen. Ferner kann die Punktwolke als ein Bild, insbesondere Reflexionsbild, ausgegeben werden. Die Abstandsmessung kann weiter in Echtzeit erfolgen. Das System ermöglicht daher eine zumindest eine mobile oder stationäre, einfache und präzise Abstandsmessung beinhaltende Verkehrsüberwachung. Anhand der Scandaten bzw. Punktwolke können Abmessungen eines Teils des ersten Fahrzeugs, insbesondere eine Breite des ersten Fahrzeugs, ermittelt und mit bekannten Abmessungen des Teils des ersten Fahrzeugs, insbesondere der Breite des ersten Fahrzeugs, verglichen werden. So kann eine Plausibilitätskontrolle bzw. Bestimmung einer Präzision der Abstandsmessung erfolgen.

In einer bevorzugten Ausführungsform des Systems kann das System eine Verarbeitungsvorrichtung umfassen. Die Verarbeitungsvorrichtung kann als ein Prozessor ausgebildet sein.

In einer bevorzugten Ausführungsform des Systems kann mittels der Verarbeitungsvorrichtung anhand der Scandaten der Abstand des ersten Fahrzeugs zu dem zweiten Fahrzeug ermittelbar sein. Demnach kann die Ermittlung des Abstands automatisiert und vor Ort erfolgen. Alternativ kann der Abstand des ersten Fahrzeugs zu dem zweiten Fahrzeug aus den Scandaten manuell herausgemessen werden. Hierzu kann die Punktwolke als ein Bild, insbesondere Reflexionsbild, ausgegeben werden.

In einer bevorzugten Ausführungsform des Systems kann das System eine erste Geschwindigkeitsmessvorrichtung zur Messung einer Geschwindigkeit eines Überwachungsfahrzeugs, an dem das System anordbar sein kann, umfassen. Aus der Geschwindigkeit des Überwachungsfahrzeugs kann auf eine Geschwindigkeit des ersten Fahrzeugs geschlossen werden. Die Geschwindigkeit des ersten Fahrzeugs kann bei einer Bestimmung eines Schwellenwertes, insbesondere einzuhaltenden Mindestabstands, mit dem der Abstand des ersten Fahrzeugs zu dem zweiten Fahrzeug zwecks Feststellung eines Abstandsverstoßes zu vergleichen ist, berücksichtigt werden.

In einer bevorzugten Ausführungsform des Systems kann die erste Geschwindigkeitsmessvorrichtung zumindest einen optischen Geschwindigkeitssensor umfassen. Der optische Geschwindigkeitssensor kann in Gestalt eines Laser-Velocimeters ausgebildet sein. Der optische Geschwindigkeitssensor kann eine Sendeeinheit zum Aussenden von, vorzugsweise kohärentem, Licht, insbesondere Laserlicht oder Radarlicht, in Richtung einer Fahrbahnoberfläche und eine Empfangseinheit zum Empfangen des von dem an der Fahrbahnoberfläche reflektierten Lichts umfassen. Die Empfangseinheit kann einen Interferenz-Detektor aufweisen, der dazu ausgebildet sein kann, eine die Geschwindigkeit des Überwachungsfahrzeugs beschreibende Messgröße zu erfassen, die eine Interferenz zwischen dem reflektierten Licht und dem ausgesendeten Licht charakterisieren kann. Der optische Geschwindigkeitssensor kann mit einer Auswerteeinheit der Geschwindigkeitsmessvorrichtung gekoppelt sein, die dazu ausgebildet sein kann, aus der Messgröße die Geschwindigkeit des Überwachungsfahrzeugs zu bestimmen. Die erste Geschwindigkeitsmessvorrichtung kann alternativ auch ein Tachometer oder eine andere zur Messung der Geschwindigkeit des Überwachungsfahrzeugs geeignete Vorrichtung sein.

In einer bevorzugten Ausführungsform des Systems kann das System eine zweite Geschwindigkeitsmessvorrichtung zur Messung einer Differenzgeschwindigkeit eines Fahrzeugs zu dem System bzw. Überwachungsfahrzeug bzw. einer Geschwindigkeit des Fahrzeugs umfassen. Das Fahrzeug kann das erste Fahrzeug, das zweite Fahrzeug oder ein anderes bzw. drittes Fahrzeug sein. Mittels der Verarbeitungsvorrichtung kann aus der Differenzgeschwindigkeit des Fahrzeugs relativ zu dem Überwachungsfahrzeug und der mittels der ersten Geschwindigkeitsmessvorrichtung gemessenen Geschwindigkeit des Überwachungsfahrzeugs eine Geschwindigkeit des Fahrzeugs ermittelbar sein. Je nach Ausbildung bzw. Bewegungszustand des Systems kann die Differenzgeschwindigkeit des Fahrzeugs zu dem System bzw. Überwachungsfahrzeug mit der Geschwindigkeit des Fahrzeugs übereinstimmen. Die Geschwindigkeit des ersten Fahrzeugs kann bei einer Bestimmung eines Schwellenwertes, insbesondere einzuhaltenden Mindestabstands, mit dem der Abstand des ersten Fahrzeugs zu dem zweiten Fahrzeug zwecks Feststellung eines Abstandsverstoßes zu vergleichen ist, berücksichtigt werden. Alternativ oder zusätzlich kann das System so zur eine Abstandsmessung und eine Geschwindigkeitsmessung beinhaltenden Verkehrsüberwachung dienen. Bei der Geschwindigkeitsmessung wird eine Geschwindigkeit eines fahrenden Fahrzeugs gemessen. Die Geschwindigkeitsmessung bei dem ersten Fahrzeug kann alternativ oder zusätzlich also auch einer Feststellung eines Geschwindigkeitsverstoßes, das heißt eines Überschreitens einer auf dem Straßenabschnitt, auf dem das erste Fahrzeug fährt, durch Verkehrsregeln vorgeschriebenen einzuhaltenden Höchstgeschwindigkeit, durch das erste Fahrzeug dienen. Gleichfalls kann eine Geschwindigkeitsmessung an dem zweiten Fahrzeug oder anderen bzw. dritten Fahrzeug einer Feststellung eines Geschwindigkeitsverstoßes durch das zweite Fahrzeug oder andere bzw. dritte Fahrzeug dienen. Die zweite Geschwindigkeitsmessvorrichtung kann grundsätzlich jede zur Messung der Differenzgeschwindigkeit des Fahrzeugs zu dem System bzw. Überwachungsfahrzeug bzw. der Geschwindigkeit des Fahrzeugs geeignete Vorrichtung sein.

In einer bevorzugten Ausführungsform des an einem Überwachungsfahrzeug anordbaren Systems kann die zweite Geschwindigkeitsmessvorrichtung mit zumindest einer weiteren Sensorvorrichtung ausgebildet sein, wobei mittels der weiteren Sensorvorrichtung zumindest zwei, vorzugsweise zumindest drei, Strahlen aus, vorzugsweise gepulstem, Licht, aussendbar sein können, wobei die ausgesendeten Strahlen seitlich zu dem Überwachungsfahrzeug und entlang einer Längsachse des Überwachungsfahrzeugs betrachtet jeweils voneinander beabstandet verlaufen können, wobei bei einer Vorbeibewegung des Fahrzeugs an dem Überwachungsfahrzeug relativ zu dem Überwachungsfahrzeug die ausgesendeten Strahlen von zumindest einem Teil des Fahrzeugs nacheinander durchquerbar sein können, wobei bei dem Durchqueren der ausgesendeten Strahlen die ausgesendeten Strahlen an dem Fahrzeug reflektierbar sein können, wobei mittels der Sensorvorrichtung reflektierte Strahlen aus dem Licht empfangbar und aus den reflektierten Strahlen Empfangssignale erzeugbar sein können, wobei anhand der Empfangssignale die Differenzgeschwindigkeit des Fahrzeugs zu dem Überwachungsfahrzeug ermittelbar sein kann. Die Ermittlung der Differenzgeschwindigkeit des Fahrzeugs zu dem Überwachungsfahrzeug anhand der Empfangssignale kann mittels der Verarbeitungsvorrichtung erfolgen. Das Überwachungsfahrzeug mit dem an dem Überwachungsfahrzeug angeordneten System kann bei der Geschwindigkeitsmessung an dem Fahrzeug fahrbar sein. Mit anderen Worten kann das System derart ausgebildet, dass die Geschwindigkeitsmessung insbesondere auch bei dem bei dem fahrenden Überwachungsfahrzeug sich bewegenden System durchführbar sein kann. Dazu kann das System zumindest eine weitere Sensorvorrichtung umfassen, wobei mittels der weiteren Sensorvorrichtung zumindest zwei, vorzugsweise zumindest drei, Strahlen aus, vorzugsweise gepulstem, Licht, das heißt Lichtstrahlen, aussendbar sein können, wobei bei dem an dem Überwachungsfahrzeug angeordneten System betrachtet die ausgesendeten Strahlen seitlich zu dem Überwachungsfahrzeug, das heißt auf einer Seite des Überwachungsfahrzeugs, und entlang einer Längsachse des Überwachungsfahrzeugs betrachtet jeweils voneinander beabstandet verlaufen können. Die weitere Sensorvorrichtung kann eine Sendeeinrichtung zum Aussenden der Strahlen umfassen. Eine Anzahl der mittels der weiteren Sensorvorrichtung aussendbaren derartigen Strahlen kann zumindest zwei, also beispielsweise zwei, drei, vier, fünf oder mehr, betragen. Die ausgesendeten Strahlen können parallel zueinander in festen Abständen voneinander verlaufen. Unter dem Begriff "Licht" ist vorliegend elektromagnetische Strahlung in einem beliebigen Frequenzbereich zu verstehen. Insbesondere kann es sich bei dem Licht um mit bloßem Auge sichtbares Licht, infrarotes Licht, ultraviolettes Licht oder um eine in einem Radiofrequenzbereich liegende Frequenz aufweisende elektromagnetische Strahlung, insbesondere Radarstrahlung, handeln. Vorzugsweise können die ausgesendeten Strahlen bzw. das Licht jeweils aus Lichtpulsen gebildet werden. Mittels der weiteren Sensorvorrichtung kann das Fahrzeug erfasst werden. Die ausgesendeten Strahlen können als Messstrahlen dienen. Die ausgesendeten Strahlen können einen Erfassungsbereich der weiteren Sensorvorrichtung definieren. Dabei können zwei entlang der Längsrichtung betrachtet äußere Strahlen der ausgesendeten Strahlen den Erfassungsbereich in einer Längsrichtung des Überwachungsfahrzeugs bzw. entlang der Längsachse begrenzen. Eine Reichweite der weiteren Sensorvorrichtung bzw. der ausgesendeten Strahlen kann den Erfassungsbereich in einer Querrichtung des Überwachungsfahrzeugs bzw. entlang einer Querachse des Überwachungsfahrzeugs begrenzen. Das Fahrzeug kann bei einem Eintritt des Fahrzeugs in den Erfassungsbereich erfasst werden. Bei einer Vorbeibewegung des Fahrzeugs an dem Überwachungsfahrzeug relativ zu dem Überwachungsfahrzeug, bei der sich das relativ zu dem Überwachungsfahrzeug bewegende Fahrzeug seitlich an dem Überwachungsfahrzeug vorbeibewegen kann, insbesondere bei einem Passieren bzw. Überholen des Überwachungsfahrzeugs durch das Fahrzeug, können die ausgesendeten Strahlen bzw. Verläufe der ausgesendeten Strahlen von zumindest einem Teil des Fahrzeugs, insbesondere einer Front des Fahrzeugs oder einem Heck des Fahrzeugs, vorzugsweise von dem gesamten Fahrzeug, in einer Bewegungsrichtung des Fahrzeugs betrachtet zeitlich nacheinander durchquerbar bzw. durchfahrbar sein. Dabei ist es möglich, dass nur das Fahrzeug fährt, nur das Überwachungsfahrzeug fährt oder sowohl das Fahrzeug als auch das Überwachungsfahrzeug fahren. Weiter ist es möglich, dass das Fahrzeug und das Überwachungsfahrzeug in gleiche Fahrtrichtungen oder in entgegengesetzte Fahrtrichtungen fahren. In allen der vorgenannten Fälle kann eine Vorbeibewegung des Fahrzeugs an dem Überwachungsfahrzeug erfolgen. Die ausgesendeten Strahlen sind reflektierbar. Bei einem Auftreffen der ausgesendeten Strahlen auf zumindest eine Oberfläche bzw. zumindest ein Objekt bzw. Objekte sind die Strahlen an der Oberfläche bzw. dem Objekt bzw. den Objekten reflektierbar. Die Objekte können Fahrzeuge, insbesondere das Fahrzeug bzw. andere Fahrzeuge als das zu geschwindigkeitsüberwachende Fahrzeug, oder alle nur erdenklichen sonstigen Objekte, insbesondere an einem Straßenrand bzw. Fahrbahnrand, sein. Bei dem Durchqueren bzw. Durchfahren der ausgesendeten Strahlen bzw. der Verläufe können die ausgesendeten Strahlen an dem Fahrzeug reflektierbar sein. Mittels der weiteren Sensorvorrichtung können sich aus Reflexionen der Strahlen, insbesondere an dem Fahrzeug bzw. sonstigen Objekten, ergebende reflektierte Strahlen aus dem Licht empfangbar sein. Die weitere Sensorvorrichtung kann eine Empfangseinrichtung zum Empfangen der reflektierten Strahlen umfassen. Weiter können mittels der weiteren Sensorvorrichtung, insbesondere der Empfangseinrichtung, aus den reflektierten Strahlen Empfangssignale erzeugbar sein. Dabei kann aus jedem reflektierten Strahl ein Empfangssignal erzeugbar sein. Die Empfangssignale können elektrische Signale sein. Die Empfangseinrichtung kann einen Detektor zur Wandlung der reflektierten Strahlen in die elektrischen Signale umfassen. Die Empfangssignale können Intensitäten der reflektierten Strahlen bzw. des Lichts oder Abstände von Aussendeorten der ausgesendeten Strahlen an der weiteren Sensorvorrichtung von Reflexionsorten der ausgesendeten Strahlen, insbesondere an dem Fahrzeug oder den sonstigen Objekten, beschreiben. Unter einem Aussendeort ist ein Punkt an der weiteren Sensorvorrichtung zu verstehen, wo der jeweilige Strahl ausgesendet wird, unter einem Reflexionsort ist ein Punkt an dem Fahrzeug oder einem sonstigen Objekt zu verstehen, wo der jeweilige ausgesendete Strahl reflektiert wird. Die Abstände können mittels der weiteren Sensorvorrichtung bzw. Empfangseinrichtung aus Laufzeiten der ausgesendeten und reflektierten Strahlen bzw. des Lichts ermittelt werden. Die Laufzeiten können anhand von Empfangszeiten der reflektierten Strahlen bzw. von reflektierten Lichtpulsen und anhand von Sendezeiten der ausgesendeten Strahlen bzw. von ausgesendeten Lichtpulsen ermittelt werden. Die Empfangssignale können sich in Abhängigkeit davon, ob von an dem Fahrzeug reflektierte Strahlen empfangen werden oder nicht, ändern. Dabei kann eine Reflexion der ausgesendeten Strahlen an anderen Objekten als an dem Fahrzeug und ein Empfangen von entsprechenden reflektierten Strahlen zu anderen Empfangssignalen, insbesondere kleineren Intensitäten bzw. größeren Abständen, führen, als eine Reflexion der ausgesendeten Strahlen an dem Fahrzeug und ein Empfangen von entsprechenden reflektierten Strahlen. Anhand der Empfangssignale kann daher auf einen Aufenthalt des Fahrzeugs in den ausgesendeten Strahlen bzw. Verläufen geschlossen werden. Anhand der Empfangssignale kann somit das Fahrzeug erfasst werden. Mittels der Verarbeitungsvorrichtung können die, insbesondere die Intensitäten oder Abstände beschreibenden, Empfangssignale, vorzugsweise kontinuierlich, ausgewertet werden. Die Verarbeitungseinrichtung kann aus den die Abstände beschreibenden Empfangssignalen einen Abstand des Fahrzeugs von dem Überwachungsfahrzeug entlang der Querachse betrachtet, beispielsweise als Mittelwert der Abstände, bestimmen. Insofern die Empfangssignale die Abstände nicht beschreiben, können mittels der Verarbeitungsvorrichtung anhand der Empfangssignale aus einer Ermittlung von den Laufzeiten die Abstände ermittelt werden. Die Verarbeitungsvorrichtung kann ermitteln, ob die Abstände bzw. der Abstand in einem, vorzugsweise festlegbaren bzw. programmierbaren, Abstandsbereich liegen bzw. liegt, um so das Fahrzeug und gegebenenfalls einen durch den Abstandsbereich definierten Fahrstreifen, auf dem sich das Fahrzeug befindet, zu erkennen. Weiter kann die Verarbeitungsvorrichtung anhand der Abstände bzw. des Abstands erkennen, ob sich während der Geschwindigkeitsüberwachung des Fahrzeugs ein anderes Fahrzeug zwischen das zu geschwindigkeitsüberwachende Fahrzeug und das Überwachungsfahrzeug bewegt und somit die Geschwindigkeitsüberwachung verfälscht. Anhand der Empfangssignale kann mittels der Verarbeitungsvorrichtung eine Differenzgeschwindigkeit des Fahrzeugs zu dem Überwachungsfahrzeug ermittelbar sein. Bei der Differenzgeschwindigkeit des Fahrzeugs zu dem Überwachungsfahrzeug handelt es sich um eine Geschwindigkeit des Fahrzeugs relativ zu dem Überwachungsfahrzeug. Wenn das Fahrzeug die ausgesendeten Strahlen bzw. die Verläufe zeitlich nacheinander durchquert bzw. durchfährt, kann das Fahrzeug zeitlich nacheinander mit der Front in die ausgesendeten Strahlen bzw. Verläufe eintreten und mit dem Heck aus den ausgesendeten Strahlen bzw. Verläufen austreten. Daher können die an dem Fahrzeug reflektierten Strahlen die weitere Sensorvorrichtung zeitlich nacheinander erreichen und Reflexionen der ausgesendeten Strahlen zeitlich nacheinander unterbrochen werden. Dies kann zu einer Änderung der Empfangssignale, insbesondere der Abstände, führen. Dabei können sich die Empfangssignale, insbesondere die Abstände, zeitlich nacheinander ändern, insbesondere abfallen und ansteigen. Anhand der Empfangssignale können daher Zeitpunkte eines Eintritts des Fahrzeugs mit der Front in die ausgesendeten Strahlen bzw. Verläufe und/oder Zeitpunkte eines Austritts des Fahrzeugs mit dem Heck aus den ausgesendeten Strahlen bzw. Verläufen bestimmt werden. Anhand von zumindest einer Zeitdifferenz aus zwei Zeitpunkten des Eintritts des Fahrzeugs mit dem Anfang bzw. der Front in die ausgesendeten Strahlen bzw. Verläufe und zumindest einem bekannten Abstand von innerhalb der Zeitdifferenz von dem Anfang bzw. der Front durchquerten ausgesendeten Strahlen bzw. Verläufe entlang der Längsachse betrachtet und/oder zumindest eine Zeitdifferenz aus zwei Zeitpunkten des Austritts des Fahrzeugs mit dem Ende bzw. dem Heck aus den ausgesendeten Strahlen bzw. Verläufen und zumindest einem bekannten Abstand von innerhalb der Zeitdifferenz von dem Ende bzw. dem Heck durchquerten ausgesendeten Strahlen bzw. Verläufe entlang der Längsachse betrachtet kann daher die Differenzgeschwindigkeit ermittelt werden. Alternativ oder zusätzlich zur Ermittlung der Differenzgeschwindigkeit anhand der Erkennung der Front des Hecks kann die Ermittlung der Differenzgeschwindigkeit auch anhand einer Erkennung einer Kontur des Fahrzeugs erfolgen. Es wäre auch denkbar, die Geschwindigkeit des Überwachungsfahrzeugs mittels der weiteren Sensorvorrichtung aus einer Korrelation einer Änderung der ermittelten Abstände zu der Umgebung während der Fahrt zu ermitteln.

In einer bevorzugten Ausführungsform des Systems kann als Licht Laserlicht vorgesehen sein. Die weitere Sensorvorrichtung kann dann als eine Lidar-Sensorvorrichtung ausgebildet sein, das heißt als eine Sensorvorrichtung, welche nach der Lidar-Methode arbeitet.

In einer bevorzugten Ausführungsform des Systems kann die weitere Sensorvorrichtung zumindest zwei, vorzugsweise zumindest drei, vorzugsweise als Lidarsensoren ausgebildete, Sendeempfangsmodule umfassen, wobei mittels der Sendeempfangsmodule jeweils einer der Strahlen aussendbar sein kann, wobei mittels der Sendeempfangsmodule jeweils einer der reflektierten Strahlen empfangbar sein kann. Die Sendeempfangsmodule können als Abstandssensoren, insbesondere Lasersensoren, vorzugsweise Lidarsensoren oder ToF-Sensoren, ausgebildet sein.

In einer bevorzugten Ausführungsform des Systems können die ausgesendeten Strahlen senkrecht zu der Längsachse und/oder horizontal, vorzugsweise in einer gemeinsamen horizontalen Ebene, verlaufen. Wenn die ausgesendeten Strahlen senkrecht und horizontal verlaufen, können die ausgesendeten Strahlen parallel zu der Querachse des Überwachungsfahrzeugs verlaufen.

In einer bevorzugten Ausführungsform des Systems kann das System eine Empfangsvorrichtung für ein globales Navigationssatellitensystem (GNSS) und/oder eine inertiale Messvorrichtung mit zumindest einem Beschleunigungssensor und/oder zumindest einem Drehratensensor (IMU) umfassen. Mittels der Empfangsvorrichtung kann aus Satellitensignalen ein Ort des Überwachungsfahrzeugs und/oder eine Fahrtrichtung des Überwachungsfahrzeugs ermittelt werden. Dabei kann der Ort des Überwachungsfahrzeugs mit einem Ort einer Abstandsmessung bzw. Geschwindigkeitsmessung bzw. einem Ort eines Abstandsverstoßes bzw. Geschwindigkeitsverstoßes durch das erste Fahrzeug bzw. Fahrzeug korrespondieren, wobei die Fahrtrichtung des Überwachungsfahrzeugs mit einer Fahrtrichtung des ersten Fahrzeugs bzw. Fahrzeugs korrespondieren kann. Weiter kann anhand des Orts des Überwachungsfahrzeugs ermittelt werden, ob sich das Überwachungsfahrzeug und damit auch das erste Fahrzeug innerorts oder außerorts, insbesondere auf einer Autobahn oder Landstraße, befindet, was bei einer Bestimmung eines Schwellenwertes, insbesondere einzuhaltenden Mindestabstands, mit dem der ermittelte Abstand des ersten Fahrzeugs zu dem zweiten Fahrzeug zwecks Feststellung eines Abstandsverstoßes zu vergleichen ist, berücksichtigt werden kann. Die erste Geschwindigkeitsmessvorrichtung kann die inertiale Messvorrichtung und/oder die Empfangsvorrichtung umfassen. Mittels der inertialen Messvorrichtung und/oder der Empfangsvorrichtung kann alternativ oder zusätzlich zu der Messung der Geschwindigkeit des Überwachungsfahrzeugs mittels des optischen Geschwindigkeitssensors die Geschwindigkeit des Überwachungsfahrzeugs gemessen werden. Wenn der optische Geschwindigkeitssensor, die inertiale Messvorrichtung und die Empfangsvorrichtung gemeinsam zur Bestimmung der Geschwindigkeit des Überwachungsfahrzeugs verwendet werden, können eine Messgenauigkeit bzw. Messsicherheit erhöht werden. Weiter kann mittels der inertialen Messvorrichtung und/oder der Empfangsvorrichtung die Differenzgeschwindigkeit des zu geschwindigkeitsüberwachenden Fahrzeugs korrigiert werden. Da die Geschwindigkeitsmessung infolge einer Kurvenfahrt des Überwachungsfahrzeugs bzw. des Fahrzeugs verfälscht sein kann, können Daten der inertialen Messvorrichtung und/oder Daten der Empfangsvorrichtung bei der Ermittlung der Differenzgeschwindigkeit berücksichtigt werden, wodurch die Differenzgeschwindigkeit des zu geschwindigkeitsüberwachenden Fahrzeugs korrigiert werden kann.

In einer bevorzugten Ausführungsform des Systems kann das System eine Radarvorrichtung umfassen. Mittels der Radarvorrichtung können ankommende Fahrzeuge schon frühzeitig erfasst werden. Die Radarvorrichtung kann eine hintere und/oder vordere Umgebung des Überwachungsfahrzeugs erfassen. Mittels der Radarvorrichtung kann die Geschwindigkeit des Fahrzeugs schon grob gemessen werden, bevor die eigentliche Geschwindigkeitsmessung unter Verwendung der weiteren Sensorvorrichtung erfolgt. Demnach kann die Radarvorrichtung zur, insbesondere groben, Messung der Geschwindigkeit des Fahrzeugs bzw. Differenzgeschwindigkeit des Fahrzeugs zu dem Überwachungsfahrzeug, eingerichtet sein.

In einer bevorzugten Ausführungsform des Systems kann das System eine Kameravorrichtung zur Anfertigung zumindest einer zumindest ein Fahrzeug beinhaltenden Aufnahme umfassen. Das Fahrzeug kann das erste Fahrzeug, zweite Fahrzeug oder andere bzw. dritte Fahrzeug sein. Die Kameravorrichtung kann eine Mehrzahl von Kameras umfassen. Beispielsweise kann eine erste Kamera der Kameravorrichtung zur Anfertigung von Bildern bzw. Fotos und eine zweite Kamera der Kameravorrichtung zur Anfertigung von Videos eingerichtet sein. Die Aufnahme kann ein Bild bzw. Foto oder Video sein. Die Kameravorrichtung kann zumindest ein zumindest das erste Fahrzeug beinhaltendes Bild bzw. Foto und zumindest ein zumindest das erste Fahrzeug beinhaltendes Video anfertigen. Insbesondere kann mittels der Kameravorrichtung ein einen Fahrer des ersten Fahrzeugs bzw. ein Gesicht des Fahrers und/oder ein Kraftfahrzeug-Kennzeichen des ersten Fahrzeugs beinhaltendes Bild bzw. Foto aufgenommen und/oder ein zumindest das erste Fahrzeug bei dem Begehen des Abstandsverstoßes beinhaltendes Video aufgezeichnet werden. Die Aufnahme kann das erste Fahrzeug und das zweite Fahrzeug beinhalten. Die Aufnahme kann dann eine Weitwinkelaufnahme sein. Eine das erste Fahrzeug und das zweite Fahrzeug beinhaltende Aufnahme bzw. Weitwinkelaufnahme kann zusätzlich zu der den Fahrer des ersten Fahrzeugs bzw. das Gesicht des Fahrers und/oder das Kraftfahrzeug-Kennzeichen des ersten Fahrzeugs beinhaltenden Aufnahme angefertigt werden. Mittels der Verarbeitungsvorrichtung kann anhand einer Aufnahme, insbesondere eines Bilds bzw. Fotos, und/oder anhand der Scandaten, insbesondere eines Bildes der Punktwolke, insbesondere mittels Bildverarbeitung, das Kraftfahrzeug-Kennzeichen und/oder ein Fahrzeugtyp des ersten Fahrzeugs, insbesondere, ob es sich bei dem ersten Fahrzeug um einen Personenkraftwagen, ein Lastkraftwagen oder Kraftomnibus handelt, ermittelbar bzw. erkennbar sein. Der Fahrzeugtyp kann bei einer Bestimmung eines Schwellenwertes, insbesondere einzuhaltenden Mindestabstands, mit dem der ermittelte Abstand des ersten Fahrzeugs zu dem zweiten Fahrzeug zwecks Feststellung eines Abstandsverstoßes zu vergleichen ist, berücksichtigt werden. Die Kameravorrichtung kann eine Belichtungseinrichtung, vorzugsweise ein Schwarzblitzgerät, umfassen, um beispielsweise Aufnahmen bei Nacht machen zu können.

In einer bevorzugten Ausführungsform des Systems kann das System eine Speichervorrichtung, insbesondere zum Speichern der Scandaten und/oder den Abstand des ersten Fahrzeugs zu dem zweiten Fahrzeug beschreibende Daten und/oder eine Geschwindigkeit eines Fahrzeugs beschreibende Daten und/oder zumindest einer zumindest ein Fahrzeug beinhaltenden Aufnahme und/oder einen Ort eines Überwachungsfahrzeugs, an dem das System anordbar sein kann, beschreibende Daten und/oder eine Fahrtrichtung des Überwachungsfahrzeugs beschreibende Daten, umfassen. Mittels der Speichervorrichtung können weiter ein Datum einer Abstandsmessung bzw. eines Abstandsverstoßes und/oder ein Datum einer Geschwindigkeitsmessung bzw. eines Geschwindigkeitsverstoßes und/oder eine Zeit einer Abstandsmessung bzw. eines Abstandsverstoßes und/oder eine Zeit einer Geschwindigkeitsmessung bzw. eines Geschwindigkeitsverstoßes gespeichert werden. Alle vorgenannten Daten können verschlüsselt gespeichert werden. Weiter können mittels der Speichervorrichtung eine Funktion zur Bestimmung eines Schwellenwerts, insbesondere einzuhaltenden Mindestabstands, gemäß in einem jeweiligen Land geltenden Verkehrsregeln gespeichert werden. Die Funktion kann einem Ortsparameter des Überwachungsfahrzeugs, der beschreiben kann, ob sich das Überwachungsfahrzeug und damit das erste Fahrzeug innerorts oder außerorts, insbesondere auf der Autobahn oder einer Landstraße, befindet, einer Geschwindigkeit des ersten Fahrzeugs und einem Fahrzeugtypparameter, der beschreiben kann, ob das erste Fahrzeug ein Personenkraftwagen, Lastkraftwagen oder Kraftomnibus ist, einen Schwellenwert, mit dem der ermittelte Abstand des ersten Fahrzeugs von dem zweiten Fahrzeug zwecks Feststellung eines Abstandsverstoßes zu vergleichen ist, zuordnen. Beispielsweise kann die Funktion einem auf der Autobahn mit einer Geschwindigkeit von mehr als 50 km/h fahrenden Lastkraftwagen einen Schwellenwert von 50 m und einem auf der Autobahn oder Landstraße mit einer Geschwindigkeit von x km/h fahrenden Personenkraftwagen einen Schwellenwert von x/2 m zuordnen. Ferner kann mittels der Datenspeichereinrichtung ein Abstandsverstöße und/oder Geschwindigkeitsverstöße betreffender Bußgeldkatalog speicherbar sein, anhand dessen mittels der Verarbeitungsvorrichtung in Abhängigkeit des ermittelten Abstands des ersten Fahrzeugs von dem zweiten Fahrzeug bzw. der ermittelten Geschwindigkeit des Fahrzeugs automatisiert ein eventuell zu verhängendes Bußgeld ermittelt werden kann.

In einer bevorzugten Ausführungsform des Systems kann das System eine Bildschirmvorrichtung umfassen. Mittels der Bildschirmvorrichtung kann der ermittelte Abstand des ersten Fahrzeugs von dem zweiten Fahrzeug und/oder die gemessene Geschwindigkeit des Fahrzeugs und/oder der Ort des Überwachungsfahrzeugs, insbesondere in Kartenform, und/oder die Fahrtrichtung des Überwachungsfahrzeugs und/oder ein Datum der Abstandsmessung bzw. Geschwindigkeitsmessung und/oder eine Zeit der Abstandsmessung bzw. Geschwindigkeitsmessung und/oder die zumindest das erste Fahrzeug beinhaltende Aufnahme und/oder ein eventuell zu verhängendes Bußgeld angezeigt werden. Auch die Punktwolke kann mittels der Bildschirmvorrichtung angezeigt werden.

In einer bevorzugten Ausführungsform des Systems kann das System eine Bedienerschnittstellenvorrichtung umfassen. Mittels der Bedienerschnittstellenvorrichtung kann insbesondere auch die Funktion eingebbar bzw. einprogrammierbar oder änderbar sein, wobei insbesondere die Funktion betreffende von Verkehrsregeln eines jeweiligen Landes abhängige Informationen eingebbar und/oder änderbar sein können.

Weitere vorteilhafte Ausführungsformen des Systems ergeben sich aus den Merkmalsbeschreibungen der auf den Verfahrensanspruch 9 rückbezogenen Unteransprüche.

Die erfindungsgemäße mobile Überwachungsanordnung, insbesondere Überwachungsfahrzeug, oder zur ortsfesten Installation vorgesehene Überwachungsanordnung umfasst ein erfindungsgemäßes System.

Die mobile Überwachungsanordnung kann ein Überwachungsfahrzeug sein. Das Überwachungsfahrzeug kann als ein Kraftfahrzeug oder Luftfahrzeug ausgebildet sein kann. Das Kraftfahrzeug kann als ein Polizeifahrzeug ausgebildet sein. Das Polizeifahrzeug kann wiederum als ein Einsatzfahrzeug oder Zivilfahrzeug ausgebildet sein. Das Luftfahrzeug kann als ein Flugzeug, ein Hubschrauber, ein Ballon, ein Luftschiff oder eine Drohne ausgebildet sein. Das Luftfahrzeug kann auch als ein Modellluftfahrzeug ausgebildet sein. Das Überwachungsahrzeug kann auch als ein Anhänger ausgebildet sein. Die mobile Überwachungsanordnung kann auch mit einem Stativ ausgebildet sein, auf welchem zumindest ein Teil des Systems, insbesondere ein Laserscanner einer Sensorvorrichtung des Systems, angeordnet werden kann. Das Stativ kann an einem Straßenrand oder auf einer Brücke aufgestellt werden. Die zur ortsfesten Installation vorgesehenen Überwachungsanordnung kann mit einer, insbesondere an einem Straßenrand, ortsfest installierbaren Säule ausgebildet sein.

Bei dem erfindungsgemäßen Verfahren zur Verkehrsüberwachung wird mittels zumindest eines, vorzugsweise dreidimensionalen, Laserscanners einer Sensorvorrichtung des Systems zumindest ein Scan durchgeführt, bei dem eine zumindest einen sich von einer Front eines fahrenden ersten Fahrzeugs bis zu einem Heck eines dem ersten Fahrzeug vorausfahrenden zweiten Fahrzeugs erstreckenden Bereich beinhaltende Umgebung des Laserscanners gescannt und die Umgebung beschreibende Scandaten, vorzugsweise eine die Umgebung beschreibende Punktwolke, erzeugt wird, anhand der ein Abstand des ersten Fahrzeugs zu dem zweiten Fahrzeug ermittelt wird.

Zu den vorteilhaften Wirkungen des erfindungsgemäßen Verfahrens wird auf die Vorteilsbeschreibung des erfindungsgemäßen Systems verwiesen.

Das System kann an einem Überwachungsfahrzeug, insbesondere auf einem Dach des Überwachungsfahrzeugs, angeordnet sein. Das Überwachungsfahrzeug kann bei der Verkehrsüberwachung, insbesondere bei der Abstandsmessung bzw. der Durchführung des Scans und/oder Geschwindigkeitsmessung, fahren oder fliegen. Die Abstandsmessung bzw. Geschwindigkeitsmessung ist auch bei dem stillstehenden Überwachungsfahrzeug möglich. Das System kann auf sonstige Weise mobil oder ortsfest angeordnet sein.

In einer bevorzugten Ausführungsform des Verfahrens kann der Scan durchgeführt werden, wenn sich das fahrende Überwachungsfahrzeug zumindest mit dem Laserscanner seitlich benachbart zu dem sich von der Front des ersten Fahrzeugs bis zu dem Heck des zweiten Fahrzeugs erstreckenden Bereich, insbesondere seitlich benachbart zu einer Lücke zwischen dem ersten Fahrzeug und dem zweiten Fahrzeug, befinden kann. Das erste Fahrzeug und das zweite Fahrzeug können auf einem ersten Fahrstreifen in eine Fahrtrichtung fahren, wobei das Überwachungsfahrzeug auf einem parallel zu dem ersten Fahrstreifen verlaufenden zweiten Fahrstreifen in der Fahrtrichtung fahren kann. Der zweite Fahrstreifen kann unmittelbar neben dem ersten Fahrstreifen verlaufen. Alternativ kann zwischen dem ersten Fahrstreifen und dem zweiten Fahrstreifen zumindest ein weiterer Fahrstreifen parallel zu dem ersten Fahrstreifen bzw. zweiten Fahrstreifen verlaufen. Wenn sich das fahrende Überwachungsfahrzeug auf dem zweiten Fahrstreifen zumindest mit dem Laserscanner seitlich benachbart zu dem sich von der Front des ersten Fahrzeugs bis zu dem Heck des zweiten Fahrzeugs erstreckenden Bereich, insbesondere seitlich benachbart zu der Lücke zwischen dem ersten Fahrzeug und dem zweiten Fahrzeug, befindet, kann der Scan durchgeführt werden. Vorzugsweise kann eine Differenzgeschwindigkeit des Überwachungsfahrzeugs zu dem ersten Fahrzeug und/oder zweiten Fahrzeug dabei verhältnismäßig gering sein.

In einer bevorzugten Ausführungsform des Verfahrens kann mittels des Laserscanners eine Sequenz von Scans durchgeführt werden. Durch die Erzeugung einer Sequenz von die Umgebung beschreibenden Scandaten, kann erkannt werden, ob der Abstand des ersten Fahrzeugs zu dem zweiten Fahrzeug nur kurzzeitig zu gering war. Das kann beispielsweise der Fall sein, wenn das zweite Fahrzeug plötzlich bremst.

Mittels des Laserscanners kann pro Sekunde eine Sequenz bzw. Mehrzahl von Scans, beispielsweise 20 Scans, durchgeführt werden.

Anhand von einer Sequenz bzw. Mehrzahl von Scans, bei denen eine geeignete Umgebung des Laserscanners, insbesondere die zumindest den sich von der Front des ersten Fahrzeugs bis zu dem Heck des zweiten Fahrzeugs erstreckenden Bereich beinhaltende Umgebung des Laserscanners, gescannt werden kann, bzw. anhand von bei der Sequenz bzw. Mehrzahl der Scans erzeugten, die Umgebung beschreibenden Scandaten, insbesondere Punktwolken, kann weiter die Geschwindigkeit des Überwachungsfahrzeugs und/oder eine Geschwindigkeit eines Fahrzeugs, welches das erste Fahrzeug, das zweite Fahrzeug oder ein anderes bzw. drittes Fahrzeug sein kann, ermittelt werden.

In einer bevorzugten Ausführungsform des Verfahrens kann mittels einer Verarbeitungsvorrichtung des Systems anhand der Scandaten der Abstand des ersten Fahrzeugs zu dem zweiten Fahrzeug ermittelt werden, wobei mittels der Verarbeitungsvorrichtung der ermittelte Abstand des ersten Fahrzeugs zu dem zweiten Fahrzeug, vorzugsweise nach einem Toleranzabzug, mit einem Schwellenwert, insbesondere einzuhaltenden Mindestabstand, verglichen werden kann. Der Schwellenwert bzw. Mindestabstand, mit dem der ermittelte Abstand des ersten Fahrzeugs zu dem zweiten Fahrzeug zu vergleichen ist, kann mittels der Verarbeitungsvorrichtung in Abhängigkeit der Geschwindigkeit des ersten Fahrzeugs und/oder des Fahrzeugtyps des ersten Fahrzeugs und/oder des Ortes des Überwachungsfahrzeugs bzw. ersten Fahrzeugs bestimmt werden. Die Geschwindigkeit des ersten Fahrzeugs kann unter Verwendung der zweiten Geschwindigkeitsmessvorrichtung gemessen werden. Der Fahrzeugtyp des ersten Fahrzeugs kann mittels der Verarbeitungsvorrichtung, insbesondere mittels Bildverarbeitung, anhand einer mittels der Kameravorrichtung angefertigten Aufnahme ermittelt werden. Der Ort des Überwachungsfahrzeugs bzw. ersten Fahrzeugs kann mittels der Empfangsvorrichtung ermittelt werden.

In einer bevorzugten Ausführungsform des Verfahrens kann bei einem Unterschreiten des Schwellenwerts mittels einer Datenspeichervorrichtung des Systems die Scandaten und/oder den Abstand des ersten Fahrzeugs zu dem zweiten Fahrzeug beschreibende Daten gespeichert werden. Die Scandaten bzw. Daten können zunächst mittels einer Datenzwischenspeichervorrichtung des Systems zwischengespeichert werden. Bei dem Unterschreiten des Schwellenwerts können die zwischengespeicherten Scandaten bzw. Daten mittels der Datenspeichervorrichtung dauerhaft gespeichert werden. Bei einem Überschreiten des Schwellenwerts können die zwischengespeicherten Daten bzw. Scandaten gelöscht werden.

Mittels der Verarbeitungsvorrichtung kann eine unter Verwendung der zweiten Geschwindigkeitsmessvorrichtung gemessenen Geschwindigkeit eines Fahrzeugs, vorzugsweise nach einem Toleranzabzug, mit einer Grenzgeschwindigkeit, vorzugsweise zulässige Höchstgeschwindigkeit, verglichen werden, wobei bei einem Überschreiten der Grenzgeschwindigkeit mittels der Datenspeichervorrichtung des Systems die Geschwindigkeit des Fahrzeugs beschreibende Daten gespeichert werden können. Die Daten können zunächst mittels der Datenzwischenspeichervorrichtung zwischengespeichert werden. Bei dem Überschreiten der Grenzgeschwindigkeit können die zwischengespeicherten Daten mittels der Datenspeichervorrichtung dauerhaft gespeichert werden. Bei einem Unterschreiten der Grenzgeschwindigkeit können die zwischengespeicherten Daten gelöscht werden

In einer bevorzugten Ausführungsform des Verfahrens kann mittels einer Kameravorrichtung des Systems zumindest eine zumindest das erste Fahrzeug beinhaltenden Aufnahme angefertigt und die Aufnahme mittels der Datenspeichervorrichtung gespeichert werden und/oder mittels einer Empfangsvorrichtung für ein globales Navigationssatellitensystem des Systems ein Ort eines Überwachungsfahrzeugs, an dem das System angeordnet ist, und/oder eine Fahrtrichtung des Überwachungsfahrzeugs ermittelt und den Ort des Überwachungsfahrzeugs beschreibende Daten und/oder die Fahrtrichtung des Überwachungsfahrzeugs beschreibende Daten mittels der Speichervorrichtung gespeichert werden.

Weitere vorteilhafte Ausführungsformen des Verfahrens ergeben sich aus den Merkmalsbeschreibungen der auf den Vorrichtungsanspruch 1 rückbezogenen Unteransprüche.

Nachfolgend werden bevorzugte Ausführungsformen der Erfindung unter Bezugnahme auf die beigefügten Zeichnungen näher erläutert.

Es zeigen:
- **Fig. 1**: ein Überwachungsfahrzeug mit einem System in einer ersten Ausführungsform;
- **Fig. 2**: ein Überwachungsfahrzeug mit einem System in einer zweiten Ausführungsform.

Die **Fig. 1** zeigt ein als ein Kraftfahrzeug ausgebildetes Überwachungsfahrzeug 10, umfassend ein System 11 zur Verkehrsüberwachung. Das System 11 umfasst eine hier nicht gezeigte Sensorvorrichtung, wobei die Sensorvorrichtung einen hier nicht gezeigten Laserscanner umfasst. Unter der Verwendung der Sensorvorrichtung bzw. des Laserscanners kann eine Abstandsmessung zwischen zwei Fahrzeugen erfolgen. Das System 11 umfasst zwei weitere Sensorvorrichtungen 14, 15 zur Erfassung von Fahrzeugen 12, 13 beidseitig des Überwachungsfahrzeugs 10. Unter Verwendung der weiteren Sensorvorrichtungen 14, 15 kann eine Geschwindigkeitsmessung an einem Fahrzeug erfolgen. Mittels der weiteren Sensorvorrichtung 14 bzw. 15 sind drei Strahlen 16, 17, 18 bzw. 19, 20, 21 aus gepulstem Laserlicht aussendbar, wobei die ausgesendeten Strahlen 16, 17, 18 bzw. 19, 20, 21 senkrecht zu einer Längsachse 22 des Überwachungsfahrzeugs 10, horizontal und in jeweils gleichen Abständen 23, 24 voneinander verlaufen. Das Überwachungsfahrzeug 10 und die Fahrzeuge 12, 13 fahren in gleichgerichteten Fahrtrichtungen 25 des Überwachungsfahrzeugs 10 bzw. 26, 27 der Fahrzeuge 12,13 auf einer Fahrbahn 28, wobei das Fahrzeug 12 auf einem Fahrstreifen 29 der Fahrbahn 28, das Fahrzeug 13 auf einem Fahrstreifen 30 der Fahrbahn 28 und das Überwachungsfahrzeug 10 auf einem zwischen dem Fahrstreifen 29 und dem Fahrstreifen 30 angeordneten Fahrstreifen 31 der Fahrbahn 28 fährt. Bei einem Überholen des Überwachungsfahrzeugs 10 durch das Fahrzeug 12 bzw. 13 sind die ausgesendeten Strahlen 16, 17, 18 bzw. 19, 20, 21 von dem Fahrzeug 12 bzw. 13 zeitlich nacheinander durchfahrbar, wobei bei dem Durchqueren der ausgesendeten Strahlen 16, 17, 18 bzw. 19, 20, 21 die ausgesendeten Strahlen 16, 17, 18 bzw. 19, 20, 21 an dem Fahrzeug 12 bzw. 13 reflektierbar sind, wobei mittels der weiteren Sensorvorrichtung 14 bzw. 15 hier nicht gezeigte reflektierte Strahlen aus dem Licht empfangbar und aus den reflektierten Strahlen Empfangssignale erzeugbar sind, wobei mittels einer hier nicht gezeigten Verarbeitungsvorrichtung des Systems 11 anhand der Empfangssignale eine Differenzgeschwindigkeit des Fahrzeugs 12 bzw. 13 zu dem Überwachungsfahrzeug 10 ermittelbar ist. Dabei werden mittels der Verarbeitungsvorrichtung anhand der Empfangssignale drei Zeitpunkte eines Eintritts des Fahrzeugs 12 bzw. 13 mit einer Front 32 bzw. 33 des Fahrzeugs 12 bzw. 13 in die ausgesendeten Strahlen 16, 17, 18 bzw. 19, 20, 21 und drei Zeitpunkte eines Austritts des Fahrzeugs 12 bzw. 13 mit einem Heck 34 bzw. 35 des Fahrzeugs 12 bzw. 13 aus den ausgesendeten Strahlen 16, 17, 18 bzw. 19, 20, 21 bestimmt, wobei mittels der Verarbeitungsvorrichtung anhand von drei Zeitdifferenzen aus jeweils zwei Zeitpunkten des Eintritts des Fahrzeugs 12 bzw. 13 mit dem Anfang 32 bzw. 33 in die ausgesendeten Strahlen 16, 17, 18 bzw. 19, 20, 21 und einem Abstand bzw. Abständen 23, 24, 36 von innerhalb der drei Zeitdifferenzen von dem Anfang 32 bzw. 33 durchquerten ausgesendeten Strahlen 16, 17, 18 bzw. 19, 20, 21 und drei Zeitdifferenzen aus jeweils zwei Zeitpunkten des Austritts des Fahrzeugs 12 bzw. 13 mit dem Ende 34 bzw. 35 aus den ausgesendeten Strahlen 16, 17, 18 bzw. 19, 20, 21 und einem Abstand bzw. Abständen 23, 24, 36 von innerhalb der drei Zeitdifferenzen von dem Ende 34 bzw. 35 durchquerten ausgesendeten Strahlen 16, 17, 18 bzw. 19, 20, 21 die Differenzgeschwindigkeit ermittelt wird. Weiter umfasst das System 11 eine hier nicht gezeigte Geschwindigkeitsmessvorrichtung mit zumindest einem optischen Geschwindigkeitssensor, eine hier nicht gezeigte inertiale Messvorrichtung (IMU) mit zumindest einem Beschleunigungssensor und zumindest einem Drehratensensor und eine hier nicht gezeigte Empfangsvorrichtung für ein globales Navigationssatellitensystem (GNSS). Mittels der Geschwindigkeitsmessvorrichtung bzw. dem Geschwindigkeitssensor, der inertialen Messvorrichtung und der Empfangsvorrichtung wird eine Geschwindigkeit des Überwachungsfahrzeugs 10 gemessen. Die Differenzgeschwindigkeit des Fahrzeugs 12 bzw. 13 zu der Geschwindigkeit des Überwachungsfahrzeugs 10 addiert, ergibt eine Geschwindigkeit des Fahrzeugs 12 bzw. 13. Wenn das Überwachungsfahrzeug 10 auf dem Fahrstreifen 29 bzw. 30 fährt, können Fahrzeuge auf den Fahrstreifen 30 und 31 bzw. 29 und 31 unter Verwendung der weiteren Sensorvorrichtung 14 bzw. 15 geschwindigkeitsüberwacht werden.

Wenn dem Fahrzeug 12 bzw. 13 auf dem Fahrstreifen 29 bzw. 30 ein weiteres Fahrzeug vorausfahren sollte, kann mittels des Laserscanners ein Scan durchgeführt werden, bei dem eine zumindest einen sich von der Front 32 bzw. 33 des Fahrzeugs 12 bzw. 13 bis zu einem Heck des jeweiligen weiteren Fahrzeugs erstreckenden Bereich beinhaltende hier nicht gezeigte Umgebung des Überwachungsfahrzeugs 10 gescannt und die Umgebung beschreibende Scandaten erzeugt werden, anhand der, insbesondere mittels der Verarbeitungsvorrichtung, ein Abstand des Fahrzeugs 12 bzw. 13 zu dem jeweiligen weiteren Fahrzeug ermittelt werden kann.

Das System 11 dient zur eine Abstandsmessung und eine Geschwindigkeitsmessung beinhaltenden Verkehrsüberwachung.

Die **Fig. 2** zeigt ein auf einem ersten Fahrstreifen 37 einer Fahrbahn 38 fahrendes erstes Fahrzeug 39 und ein dem ersten Fahrzeug 39 auf dem ersten Fahrstreifen 37 vorausfahrendes zweites Fahrzeug 40. Auf einem dem ersten Fahrstreifen 37 benachbarten zweiten Fahrstreifen 41 der Fahrbahn 38 fährt ein als ein Kraftfahrzeug ausgebildetes Überwachungsfahrzeug 42, wobei sich das Überwachungsfahrzeug 42 seitlich benachbart zu einer sich zwischen einer Front 43 des ersten Fahrzeugs 39 und einem Heck 44 des zweiten Fahrzeugs 40 erstreckenden Lücke 45 befindet. Das erste Fahrzeug 39, das zweite Fahrzeug 40 und das Überwachungsfahrzeug 42 fahren in eine gemeinsame Fahrtrichtung 46. Das Überwachungsfahrzeug 42 umfasst ein System 47 zur Verkehrsüberwachung, wobei das System 47 eine Sensorvorrichtung 48 umfasst, wobei die Sensorvorrichtung 48 einen hier nicht gezeigten Laserscanner umfasst, mittels dem zumindest ein Scan durchführbar ist, bei dem eine zumindest einen sich von der Front 43 des ersten Fahrzeugs 39 bis zu dem Heck 44 des zweiten Fahrzeugs 40 erstreckenden Bereich beinhaltende seitliche Umgebung 49 des Überwachungsfahrzeugs 42, welche hier durch eine gestrichelte Begrenzungslinie angedeutet ist, scannbar und die Umgebung 49 beschreibende Scandaten erzeugbar sind, wobei das System 47 eine hier nicht gezeigte Verarbeitungsvorrichtung umfasst, mittels der anhand der Scandaten ein Abstand 50 des ersten Fahrzeugs 39 zu dem zweiten Fahrzeug 40 ermittelbar ist. Weiter umfasst das System 47 eine hier nicht gezeigte Empfangsvorrichtung für ein globales Navigationssatellitensystem zur Ermittlung eines Orts des Überwachungsfahrzeugs 42 und der Fahrtrichtung 46 des Überwachungsfahrzeugs 42, eine hier nicht gezeigte Kameravorrichtung zur Anfertigung zumindest einer zumindest das erste Fahrzeug 39 beinhaltenden Aufnahme und eine hier nicht gezeigte Datenspeichervorrichtung. Zur Feststellung eines Abstandsverstoßes wird mittels der Verarbeitungsvorrichtung der ermittelte Abstand 50 des ersten Fahrzeugs 39 zu dem zweiten Fahrzeug 40, vorzugsweise nach einem Toleranzabzug, mit einem Mindestabstand verglichen. Ist der ermittelte Abstand 50 des ersten Fahrzeugs 39 zu dem zweiten Fahrzeug 40 kleiner als der Mindestabstand, so liegt ein Abstandsverstoß vor. Bei einem Vorliegen eines Abstandsverstoßes werden den ermittelten Abstand 50 des ersten Fahrzeugs 39 zu dem zweiten Fahrzeug 40 beschreibende Daten mittels der Datenspeichervorrichtung gespeichert. Weiter wird mittels der Kameravorrichtung eine das erste Fahrzeug 39 beinhaltende Aufnahme, aus welcher ein Fahrer des ersten Fahrzeugs 39 und ein Kraftfahrzeug-Kennzeichen des ersten Fahrzeugs 39 ermittelbar sind, angefertigt und mittels der Datenspeichervorrichtung gespeichert. Ferner werden einen mit dem Ort des Abstandsverstoßes korrespondierender Ort des Überwachungsfahrzeugs 42 beschreibende Daten und die Fahrtrichtung 46 des Überwachungsfahrzeugs 42 beschreibende Daten mittels der Datenspeichervorrichtung gespeichert, wobei der Ort des Überwachungsfahrzeugs 42 und die Fahrtrichtung des Überwachungsfahrzeugs 46 mittels der Empfangsvorrichtung ermittelt werden.

Das System 47 dient zur eine Abstandsmessung beinhaltenden Verkehrsüberwachung.

Alle vorstehend genannten Merkmale der Systeme 11 und 47 bzw. alle in den **Fig. 1** und **2** gezeigten Merkmale können auf sinnvolle Weise beliebig miteinander kombiniert werden.

## Patentansprüche

1. System (11, 47) zur Verkehrsüberwachung, wobei das System eine Sensorvorrichtung (48) umfasst, wobei die Sensorvorrichtung zumindest einen, vorzugsweise dreidimensionalen, Laserscanner umfasst, wobei mittels des Laserscanners zumindest ein Scan durchführbar ist, bei dem eine zumindest einen sich von einer Front (32, 33, 43) eines fahrenden ersten Fahrzeugs (12, 13, 39) bis zu einem Heck (44) eines dem ersten Fahrzeug vorausfahrenden zweiten Fahrzeugs (40) erstreckenden Bereich beinhaltende Umgebung (49) des Laserscanners scannbar und die Umgebung beschreibende Scandaten, vorzugsweise eine die Umgebung beschreibende Punktwolke, erzeugbar sind, anhand der ein Abstand (50) des ersten Fahrzeugs zu dem zweiten Fahrzeug ermittelbar ist.

2. System nach Anspruch 1,
**dadurch gekennzeichnet,**
**dass** das System (11, 47) eine Verarbeitungsvorrichtung umfasst, mittels der anhand der Scandaten der Abstand (50) des ersten Fahrzeugs (12, 13, 39) zu dem zweiten Fahrzeug (40) ermittelbar ist.

3. System nach Anspruch 1 oder 2,
**dadurch gekennzeichnet,**
**dass** das System (11, 47) eine erste Geschwindigkeitsmessvorrichtung zur Messung einer Geschwindigkeit eines Überwachungsfahrzeugs (10, 42), an dem das System anordbar ist, umfasst.

4. System nach einem der vorangehenden Ansprüche,
**dadurch gekennzeichnet,**
**dass** das System (11, 47) eine zweite Geschwindigkeitsmessvorrichtung zur Messung einer Differenzgeschwindigkeit eines Fahrzeugs (12, 13, 39, 40) zu dem System umfasst.

5. System nach einem der vorangehenden Ansprüche,
**dadurch gekennzeichnet,**
**dass** das System (11, 47) eine Empfangsvorrichtung für ein globales Navigationssatellitensystem und/oder eine inertiale Messvorrichtung mit zumindest einem Beschleunigungssensor und/oder zumindest einem Drehratensensor umfasst.

6. System nach einem der vorangehenden Ansprüche,
**dadurch gekennzeichnet,**
**dass** das System (11, 47) eine Kameravorrichtung zur Anfertigung zumindest einer zumindest ein Fahrzeug (12, 13, 39, 40) beinhaltenden Aufnahme umfasst.

7. System nach einem der vorangehenden Ansprüche,
**dadurch gekennzeichnet,**
**dass** das System (11, 47) eine Datenspeichervorrichtung, insbesondere zum Speichern der Scandaten und/oder den Abstand (50) des ersten Fahrzeugs (12, 13, 39) zu dem zweiten Fahrzeug (40) beschreibende Daten und/oder eine Geschwindigkeit eines Fahrzeugs (12, 13, 39, 40) beschreibende Daten und/oder zumindest einer zumindest ein Fahrzeug (12, 13, 39, 40) beinhaltenden Aufnahme und/oder einen Ort eines Überwachungsfahrzeugs (10, 42), an dem das System anordbar ist, beschreibende Daten und/oder eine Fahrtrichtung (25, 46) des Überwachungsfahrzeugs beschreibende Daten, umfasst.

8. Mobile Überwachungsanordnung, insbesondere Überwachungsfahrzeug (10, 42), oder zur ortsfesten Installation vorgesehene Überwachungsanordnung, umfassend ein System (11, 47) nach einem der vorangehenden Ansprüche.

9. Verfahren zur Verkehrsüberwachung, wobei mittels zumindest eines, vorzugsweise dreidimensionalen, Laserscanners einer Sensorvorrichtung (48) des Systems zumindest ein Scan durchgeführt wird, bei dem eine zumindest einen sich von einer Front (32, 33, 43) eines fahrenden ersten Fahrzeugs (12, 13, 39) bis zu einem Heck (44) eines dem ersten Fahrzeug vorausfahrenden zweiten Fahrzeugs (40) erstreckenden Bereich beinhaltende Umgebung (49) des Laserscanners gescannt und die Umgebung beschreibende Scandaten, vorzugsweise eine die Umgebung beschreibende Punktwolke, erzeugt wird, anhand der ein Abstand (50) des ersten Fahrzeugs zu dem zweiten Fahrzeug ermittelt wird.

10. Verfahren nach Anspruch 9,
**dadurch gekennzeichnet,**
**dass** das System (11, 47) an einem Überwachungsfahrzeug (10, 42) angeordnet ist, wobei vorzugsweise der Scan durchgeführt wird, wenn sich das fahrende Überwachungsfahrzeug (10, 42) zumindest mit dem Laserscanner seitlich benachbart zu dem sich von der Front (32, 33, 43) des ersten Fahrzeugs (12, 13, 39) bis zu dem Heck (44) des zweiten Fahrzeugs (40) erstreckenden Bereich befindet.

11. Verfahren nach Anspruch 9 oder 10,
**dadurch gekennzeichnet,**
**dass** mittels des Laserscanners eine Sequenz von Scans durchgeführt wird.

12. Verfahren nach einem der Ansprüche 9 bis 11,
**dadurch gekennzeichnet,**
**dass** mittels einer Verarbeitungsvorrichtung des Systems (11, 47) anhand der Scandaten der Abstand (50) des ersten Fahrzeugs (12, 13, 39) zu dem zweiten Fahrzeug (40) ermittelt wird, wobei mittels der Verarbeitungsvorrichtung der Abstand (50) des ersten Fahrzeugs zu dem zweiten Fahrzeug, vorzugsweise nach einem Toleranzabzug, mit einem Schwellenwert, insbesondere einzuhaltenden Mindestabstand, verglichen wird.

13. Verfahren nach Anspruch 12,
**dadurch gekennzeichnet,**
**dass** bei einem Unterschreiten des Schwellenwerts mittels einer Datenspeichervorrichtung des Systems (11, 47) die Scandaten und/oder den Abstand (50) des ersten Fahrzeugs (12, 13, 39) zu dem zweiten Fahrzeug (40) beschreibende Daten gespeichert werden.

14. Verfahren nach Anspruch 13,
**dadurch gekennzeichnet,**
**dass** mittels einer Kameravorrichtung des Systems (11, 47) zumindest eine zumindest das erste Fahrzeug (12, 13, 39) beinhaltende Aufnahme angefertigt und die Aufnahme mittels der Datenspeichervorrichtung gespeichert wird und/oder dass mittels einer Empfangsvorrichtung für ein globales Navigationssatellitensystem des Systems ein Ort eines Überwachungsfahrzeugs (10, 42), an dem das System angeordnet ist, und/oder eine Fahrtrichtung (25, 46) des Überwachungsfahrzeugs ermittelt und den Ort des Überwachungsfahrzeugs beschreibende Daten und/oder die Fahrtrichtung des Überwachungsfahrzeugs beschreibende Daten mittels der Datenspeichervorrichtung gespeichert werden.
